# FASCICULE DE BREVET EUROPEEN

(11) **EP 1 451 424 B1**
(45) Date de publication et mention de la délivrance du brevet: **11.04.2007**
(21) Numéro de dépôt: 02801098.1
(22) Date de dépôt: 04.12.2002
(51) Int. Cl.: E04F 13/14

(54) **Parement de pierres artificielles**
Kunststeinverkleidung
Artificial stone facing

(30) Priorité: 06.12.2001 FR 0115767
(43) Date de publication de la demande: 01.09.2004
(73) Titulaire: Styldal, 85150 La Mothe Achard (FR)
(72) Inventeur: LAURENT, Jean-Jacques, F-85430 Nieul-Le-Dolent (FR)
(74) Mandataire: Fosse, Danièle
(86) Numéro de dépôt international: PCT/FR2002/004164
(87) Numéro de publication internationale: WO 2003/048480

(56) Documents cités:
- EP-A- 0 814 218
- GB-A- 718 778
- US-A- 2 130 911

## Description

La présente invention concerne un parement de pierres artificielles constitué de dalles élémentaires de façade et d'angle ainsi que les dalles pour la réalisation du parement.

Un parement du type précité dans lequel chaque dalle est conformée pour présenter l'apparence d'un assemblage de plusieurs pierres séparées par des lignes de joint est notamment connu par le brevet FR-A-1.366.104 qui décrit des éléments modulaires moulés dont la face de parement présente une pluralité de parties rectangulaires en relief ayant l'apparence de pierres à bâtir véritables séparées par des gorges ayant l'aspect de joints de parement, les bords verticaux de ces éléments présentant respectivement une forme saillante et une forme rentrante complémentaire permettant un emboîtement desdits éléments dans une direction horizontale.

Il est également connu à travers le brevet EP-A-0.814.218 d'assembler des éléments modulaires autobloquants, chaque élément modulaire comprenant un corps principal correspondant à une maille quadrangulaire et présentant latéralement d'une part une partie saillante ou excroissance sur deux de ses côtés perpendiculaires et d'autre part une échancrure dans ses deux autres côtés perpendiculaires. Une telle solution permet un assemblage d'éléments au moyen d'un seul type d'élément modulaire. Toutefois, cette solution présente l'inconvénient de disposer d'un élément modulaire possédant un grand nombre d'excroissances qui rendent l'élément modulaire fragile, en particulier lors de son stockage ou lors de sa pose. Par ailleurs, la multiplicité de ces excroissances, nécessaires à l'assemblage par emboîtement, rend l'élément modulaire encombrant de telle sorte que le stockage et le conditionnement sont particulièrement onéreux. Enfin, le fait de disposer d'un seul type d'élément modulaire assemblable à un même type d'élément modulaire génère une régularité de l'assemblage qui engendre la formation de configurations régulières qui sont susceptibles de laisser transparaître le caractère factice du parement.

Enfin, il est connu à travers les documents US-A-2.130.911 et GB-A-0.718.778 des dalles au contour particulièrement complexe.

Un but de la présente invention est de proposer un parement d'un nouveau type, ce parement présentant les mêmes avantages de pose que ceux décrits dans l'état de la technique tout en présentant un encombrement au stockage et au conditionnement limité et une possibilité d'assembler lesdits éléments du parement sans laisser transparaître le caractère factice de ce dernier.

A cet effet, l'invention a pour objet un parement de pierres artificielles constitué de dalles élémentaires de façade et d'angle, chaque dalle étant conformée pour présenter l'apparence d'un assemblage de plusieurs pierres séparées par des lignes de joint, les dalles de façade étant de forme générale sensiblement rectangulaire, et présentant sur leurs côtés opposés transversaux respectivement un profil mâle et un profil femelle, alignés pour assurer l'assemblage des dalles, caractérisé en ce que :
- quatre dalles élémentaires différenciées forment un module de pose assemblable par juxtaposition où superposition à un module de pose similaire,
- ledit module étant formé d'un premier rang de deux dalles et d'un deuxième rang de deux dalles décalées par rapport à celles du premier rang,
- le premier rang étant constitué d'une première dalle dont le bord longitudinal supérieur, en position d'utilisation, est à une première distance des profils mâle et femelle de la première dalle, et d'une deuxième dalle dont le bord longitudinal supérieur, en position d'utilisation, est à une deuxième distance des profils mâle et femelle de la deuxième dalle différente de la première distance de sorte que le bord longitudinal supérieur du premier rang est constitué desdits bords longitudinaux des première et deuxième dalles des dalles et forme une ligne brisée avec un pas variable qui correspond respectivement à la longueur du bord longitudinal supérieur de la première dalle et à la longueur du bord longitudinal supérieur de la deuxième dalle,
   - le deuxième rang étant constitué d'une troisième dalle et d'une quatrième dalle, chacune présentant des encochages d'angle diagonalement opposés sur ses bords longitudinaux inférieur et supérieur, en position d'utilisation, de sorte que le bord longitudinal inférieur du deuxième rang est conformé au bord longitudinal supérieur du premier rang.

Grâce à cette conception du parement sous forme d'un assemblage de modules, chaque module étant lui-même constitué de quatre dalles, il en résulte une pose aisée dudit parement, un encombrement réduit de chaque dalle élémentaire et une suppression d'un aspect factice du parement réalisé.

Selon une forme de réalisation préférée de l'invention, les encochages d'angle de la troisième dalle et de la quatrième dalle du deuxième rang forment à l'état assemblé des dalles, le long d'un des bords longitudinaux desdites dalles un encochage pour absorber le décalage de hauteur entre les deux dalles du premier rang et, le long du bord longitudinal opposé, une saillie de compensation de décalage de hauteur d'un module superposé.

L'invention sera bien comprise à la lecture de la description suivante d'exemples de réalisation, en référence aux dessins annexés dans lesquels :
la figure 1 représente une vue schématique d'un module formé d'un assemblage de quatre dalles conforme à l'invention ;
la figure 2 représente une vue schématique d'un parement obtenu par assemblage de modules linéaires et d'angles et présentant un angle saillant ;
la figure 3 représente une vue schématique d'un parement conforme à celui de la figure 2 dans lequel le détail des motifs de chaque dalle a été représenté;
la figure 4 représente une vue schématique d'un parement pour la réalisation d'un angle rentrant avec utilisation seulement des modules linéaires et
la figure 5 représente une vue schématique de modèles différents d'une même dalle.

Comme mentionné ci-dessus, l'invention a pour objet un parement de pierres artificielles imitant l'aspect d'une maçonnerie traditionnelle de pierres sèches ou de pierres avec joints. Ce parement 1 est constitué de dalles élémentaires de façade, représentées en 2 aux figures, et de dalles élémentaires d'angle, représentées en 3 aux figures. Chaque dalle de façade 2 ou d'angle 3 est généralement obtenue par moulage d'une composition à base d'une résine de synthèse, de préférence une résine polyester, et de charges minérales telles que des charges de quartz, de silice, de marbre ou autres pour conférer à la dalle réalisée l'apparence d'un assemblage de plusieurs pierres 11 séparées par des lignes de joint 12 comme l'illustre la figure 4 dans laquelle plusieurs modèles d'une dalle de façade 2 ont été représentés, chaque modèle correspondant à une empreinte de moule différente. Il peut ainsi exister plus de cinquante empreintes de moules permettant d'avoir une très grande variété d'aspect, sans jamais retrouver deux joints verticaux superposés "coup de sabre". Chaque dalle monobloc ainsi réalisée présente une épaisseur généralement comprise entre 12 et 15 mm. Cette épaisseur peut être accrue en particulier pour les murs porteurs. Chaque dalle peut ainsi être apposée sur un support généralement vertical, intérieur ou extérieur. Elle peut, de manière similaire, être appliquée sur un support horizontal. A titre de support admissible, il peut être cité les maçonneries en blocs de béton creux ou pleins, en blocs de terre cuite recouvertes d'un enduit traditionnel ou monocouche, le béton, le béton cellulaire, le plâtre, les carreaux de plâtre, les plaques de plâtre cartonnées, etc. La composition des dalles permet d'obtenir des produits perméables à la vapeur d'eau par les joints non gélifs, de porosité très faible, de manière à faciliter leur entretien. Ces dalles se caractérisent en particulier par leur facilité de nettoyage lorsqu'elles sont revêtues de graffitis.

Ce parement 1 de pierres artificielles est obtenu par assemblage de modules M dont un exemple de réalisation est représenté à la figure 1. Ce module M est constitué de quatre dalles 2A, 2B, 2C, 2D élémentaires différenciées. Un tel module M est assemblable par juxtaposition ou superposition à un module de pose similaire. Par similaire, on entend un module dont le profil extérieur est identique mais dont la surface peut présenter un aspect différent. Chaque module M est formé d'un premier rang de deux dalles 2A, 2B, chaque dalle de ce rang présentant au moins un profil mâle 4 et un profil femelle 5 sur deux de ses bords latéraux dits transversaux opposés. Le profil mâle 4 et le profil femelle 5 d'une dalle 2A de ce rang de deux dalles sont positionnés à une distance d'un bord 6 longitudinal de la dalle 2A différente par rapport à l'autre dalle 2B du rang pour créer une ligne L1 horizontale brisée avec un pas correspondant à une longueur de dalle annulant un effet visuel et répétitif entre deux modules assemblés. Ainsi, dans l'exemple représenté, les profils femelle 5 et mâle 4 de la dalle 2A sont disposés à une distance D1 du bord longitudinal supérieur de la dalle 2A tandis que le profil mâle 4 et le profil femelle 5 de la dalle 2B sont disposés à une distance D2 du bord longitudinal de la dalle 2B, D2 étant supérieur à D1 pour générer un décalage entre lesdites dalles lorsque ces dalles 2A, 2B sont assemblées par emboîtement et positionnées côte à côte.

Ce module M est encore constitué d'un deuxième rang de dalles 2C, 2D assemblées par leurs bords longitudinaux au premier rang de dalles 2A, 2B. Ces dalles 2C, 2D sont décalées dans les exemples représentés d'une demi-longueur par rapport aux dalles 2A, 2B du premier rang. Ces dalles 2C, 2D présentent sur leurs bords longitudinaux des encochages d'angle 7, 8 diagonalement opposés. Ainsi, les encochages 7, qui affectent la forme générale d'un L allongé, forment, à l'état assemblé, des dalles 2C, 2D au niveau du bord longitudinal supérieur desdites dalles, une saillie 10 de compensation du décalage de hauteur d'un module superposé. De manière analogue, les encochages 8 des dalles 2C, 2D positionnés sur le bord longitudinal opposé desdites dalles forment, à l'état assemblé des dalles 2C et 2D, un encochage 9 présentant une dimension totale égale à deux fois la dimension d'un encochage 8 pour permettre l'absorption du décalage de hauteur entre les deux dalles 2A, 2B du premier rang et venir coiffer notamment le bord longitudinal supérieur de la dalle 2B du premier rang se logeant ainsi à emboîtement à l'intérieur de cet encochage 9. Bien évidemment, chaque dalle 2C, 2D du deuxième rang, de même que chaque dalle 2A, 2B du premier rang, comporte sur ses bords transversaux opposés un profil mâle 4 et un profil femelle 5 alignés pour assurer l'assemblage des dalles.

Dans les exemples représentés, les profils mâles 4 et femelles 5 alignés d'une dalle 2 de façade affectent respectivement l'un la forme d'une languette, l'autre la forme d'un évidement de forme géométrique complémentaire de la languette. Il est à noter que ces mêmes profils sont repris pour les dalles d'angle 3.

La juxtaposition et/ou la superposition de modules du type décrit ci-dessus permettent l'obtention d'un parement conforme à celui représenté à la figure 2. Dans ce parement, il a été représenté un angle sortant séparant deux pans de façade, les dalles servant à la délimitation de cet angle sont appelées dalles d'angle 3. Ces dalles d'angle 3 sont constituées de dalles de façade dont le bord transversal est découpé suivant une ligne L2 passant par les bords verticaux des encochages 7, 8 pour les dalles 2C, 2D du second rang du module et confondue avec la ligne de base des profils mâles 4 pour les dalles 2A, 2B du premier rang. Cette ligne L2 de découpe est plus particulièrement représentée à la figure 3 dans laquelle les parties de dalle représentées en noir correspondent aux parties de dalles qui ont dû être découpées avant la pose desdites dalles. En fonction du type d'angle sortant ou rentrant réalisé, ces dalles d'angle comportent un chant biseauté.

Grâce à la conception d'un tel module, il en résulte une simplification de pose du parement. Par ailleurs, la suppression de saillies sur les bords longitudinaux des dalles permet d'obtenir des dalles de faible encombrement, facilitant leur stockage et leur conditionnement

## Revendications

1. Parement (1) de pierres artificielles constitué de dalles (2, 3) élémentaires de façade et d'angle, chaque dalle (2, 3) étant conformée pour présenter l'apparence d'un assemblage de plusieurs pierres (11) séparées par des lignes de joint (12), les dalles de façade étant de forme générale sensiblement rectangulaire, et présentant sur leurs côtés opposés transversaux respectivement un profil mâle (4) et un profil femelle (5), alignés pour assurer l'assemblage des dalles, **caractérisé en ce que** :
- quatre dalles (2A...2D) élémentaires différenciées forment un module (M) de pose assemblable par juxtaposition ou superposition à un module de pose similaire,
- ledit module étant formé d'un premier rang de deux dalles (2A, 2B) et d'un deuxième rang de deux dalles (2C, 2D) décalées par rapport à celles (2A, 2B) du premier rang,
- le premier rang étant constitué d'une première dalle (2A) dont le bord longitudinal supérieur, en position d'utilisation, est à une première distance (D1) des profils mâle (4) et femelle (5) de la première dalle, et d'une deuxième dalle (2B) dont le bord longitudinal supérieur, en position d'utilisation, est à une deuxième distance (D2) des profils mâle (4) et femelle (5) de la deuxième dalle différente de la première distance (D1) de sorte que le bord longitudinal supérieur du premier rang est constitué desdits bords longitudinaux des première et deuxième dalles et forme une ligne (L1) brisée avec un pas variable qui correspond respectivement à la longueur du bord longitudinal supérieur de la première dalle et à la longueur du bord longitudinal supérieur de la deuxième dalle,
- le deuxième rang étant constitué d'une troisième dalle (2C) et d'une quatrième dalle (2D), chacune présentant des encochages d'angle (7, 8) diagonalement opposés sur ses bords longitudinaux inférieur et supérieur, en position d'utilisation, de sorte que le bord longitudinal inférieur du deuxième rang est conformé au bord longitudinal supérieur du premier rang.

2. Parement selon la revendication 1,
**caractérisé en ce que** les encochages d'angle (7, 8) de la troisième dalle (2C) et de la quatrième dalle (2D) du deuxième rang forment à l'état assemblé des dalles, le long d'un des bords longitudinaux desdites dalles (2C, 2D) un encochage (9) pour absorber le décalage de hauteur entre les deux dalles (2A, 2B) du premier rang et, le long du bord longitudinal opposé, une saillie (10) de compensation de décalage de hauteur d'un module superposé.

3. Parement (1) de pierres artificielles selon l'une des revendications 1 et 2,
**caractérisé en ce que** les profils mâle (4) et femelle (5) d'une dalle (2) de façade affectent respectivement l'un la forme d'une languette, l'autre la forme d'un évidement de forme géométrique complémentaire de la languette.

4. Parement (1) de pierres artificielles selon l'une des revendications 1 à 3,
**caractérisé en ce que** les dalles d'angle (3) sont constituées de dalles de façade dont un bord transversal est découpé suivant une ligne (L2) passant par les bords verticaux des encochages (7, 8) pour les dalles (2C, 2D) du second rang du module et confondue avec la ligne de base des profils mâles (4) pour les dalles (2A, 2B) du premier rang.

## Claims

1. Artificial stone facing (1) consisting of individual front and corner slabs (2, 3), each slab (2, 3) being formed to have the appearance of an assembly of a plurality of stones (11) separated by joint lines (12), the front slabs having a substantially rectangular general shape, and respectively having on their opposing transverse sides a male profile (4) and a female profile (5), aligned to ensure the assembly of the slabs, **characterised in that**:
- four individual differentiated slabs (2A - 2D) form a laying module (M) which may be assembled by being juxtaposed with or superimposed on a similar laying module,
- said module being formed by a first row of two slabs (2A, 2B) and a second row of two slabs (2C, 2D) offset relative to those (2A, 2B) of the first row,
- the first row consisting of a first slab (2A) of which the upper longitudinal edge, in the position of use, is at a first distance (D1) from the male (4) and female (5) profiles of the first slab and of a second slab (2B) of which the upper longitudinal edge, in the position of use, is at a second distance (D2) from the male (4) and female (5) profiles of the second slab and which is different from the first distance (D1) such that the upper longitudinal edge of the first row consists of said longitudinal edges of the first and second slabs and forms a broken line (L1) with variable spacing which respectively corresponds to the length of the upper longitudinal edge of the first slab and to the length of the upper longitudinal edge of the second slab,
- the second row consisting of a third slab (2C) and of a fourth slab (2D), each having diagonally opposed corner notches (7, 8) on the lower and upper longitudinal edges thereof, in the position of use, such that the lower longitudinal edge of the second row matches the upper longitudinal edge of the first row.

2. Facing according to Claim 1, **characterised in that** the corner notches (7, 8) of the third slab (2C) and of the fourth slab (2D) of the second row, in the assembled state of the slabs and along one of the longitudinal edges of said slabs (2C, 2D), form a notch (9) to incorporate the height offset between the two slabs (2A, 2B) of the first row and, along the opposing longitudinal edge, a projection (10) for compensating for the height offset of a superimposed module.

3. Artificial stone facing (1) according to one of Claims 1 and 2, **characterised in that** the male (4) and female (5) profiles of a front slab (2) respectively assume the shape of a tenon and the shape of a recess of complementary geometric shape to the tenon.

4. Artificial stone facing (1) according to one of Claims 1 to 3, **characterised in that** the corner slabs (3) consist of front slabs of which one transverse edge is cut off along a line (L2) passing through the vertical edges of the notches (7, 8) for the slabs (2C, 2D) of the second row of the module and merged with the base line of the male (4) profiles for the slabs (2A, 2B) of the first row.

## Patentansprüche

1. Kunststeinverkleidung (1) aus Fassaden- und Eckelementplatten (2, 3), wobei jede Platte (2, 3) so ausgebildet ist, dass sie das Aussehen einer aus mehreren Steinen (11) bestehenden Anordnung hat, die durch Fugen (12) voneinander getrennt sind, wobei die Fassadenplatten im Allgemeinen im Wesentlichen rechteckig sind und an ihren einander gegenüber liegenden Querseiten ein Federprofil (4) beziehungsweise ein Nutprofil (5) aufweisen, die ausgerichtet sind, um den Zusammenbau der Platten zu ermöglichen, **dadurch gekennzeichnet, dass**
- vier einzelne Elementplatten (2A bis 2D) ein Verlegemodul (M) bilden, das neben oder über einem gleichen Verlegemodul mit diesem zusammengebaut werden kann,
- das Modul durch eine ersten Reihe aus zwei Platten (2A, 2B) und eine zweiten Reihe aus zwei Platten (2C, 2D) gebildet ist, die gegen die Platten (2A, 2B) der ersten Reihe versetzt sind,
- die erste Reihe eine erste Platte (2A) umfasst, deren obere Längskante in der Gebrauchsposition einen ersten Abstand (D1) zum Federprofil (4) und zum Nutprofil (5) der ersten Platte aufweist, und eine zweite Platte (2B) umfasst, deren obere Längskante in der Gebrauchsposition einen zweiten Abstand (D2) zum Federprofil (4) und zum Nutprofil (5) der zweiten Platte aufweist, der sich vom ersten Abstand (D1) so unterscheidet, dass die obere Längskante der ersten Reihe die Längskanten der ersten und der zweiten Platte umfasst und eine gebrochene Linie (L1) mit einer variablen Teilung bildet, die der Länge der oberen Längskante der ersten Platte bzw. der Länge der oberen Längskante der zweiten Platte entspricht, wobei die zweite Reihe eine dritte Platte (2C) und eine vierte Platte (2D) umfasst, von denen jede Eckfalze (7, 8) aufweist, die in der Gebrauchsposition an der unteren und oberen Längskante diagonal gegenüber liegen, sodass die untere Längskante der zweiten Reihe an der oberen Längskante der ersten Reihe ausgerichtet ist.

2. Verkleidung nach Anspruch 1, **dadurch gekennzeichnet, dass** die Eckfalze (7, 8) der dritten Platte (2C) und der vierten Platte (2D) der zweiten Reihe im zusammengebauten Zustand der Platten entlang einer der Längskanten der Platten (2C, 2D) einen Falz (9) zum Ausgleich des Höhenversatzes zwischen den beiden Platten (2A, 2B) der ersten Reihe und entlang der gegenüber liegenden Längskante einen Vorsprung (10) zum Ausgleich des Höhenversatzes eines darüber liegenden Moduls bilden.

3. Kunststeinverkleidung (1) nach einem der Ansprüche 1 und 2, **dadurch gekennzeichnet, dass** das Federprofil (4) einer Fassadenplatte (2) die Form einer Zunge und das Nutprofil (5) einer Fassadenplatte (2) die Form einer Aussparung hat, die das geometrische Gegenstück zu der Zunge bildet.

4. Kunststeinverkleidung (1) nach einem der Ansprüche 1 bis 3, **dadurch gekennzeichnet, dass** die Eckplatten (3) Fassadenplatten umfassen, von denen eine Seitenkante entlang einer Linie (L2) durch die vertikalen Kanten der Eckfalze (7, 8) bei den Platten (2C, 2D) der zweiten Reihe des Moduls und entlang der Grundlinie der Federprofile (4) bei den Platten (2A, 2B) der ersten Reihe geschnitten ist.
